# EUROPÄISCHE PATENTSCHRIFT

(11) **EP 2 255 140 B1**
(45) Veröffentlichungstag und Bekanntmachung des Hinweises auf die Patenterteilung: **24.08.2011**
(21) Anmeldenummer: 09707826.5
(22) Anmeldetag: 21.01.2009
(51) Int. Cl.: F27D 1/12, F27D 9/00, C21B 7/10

(54) **KÜHLELEMENT ZUR KÜHLUNG DER FEUERFESTEN AUSKLEIDUNG EINES METALLURGISCHEN OFENS**
COOLING ELEMENT FOR COOLING THE FIREPROOF LINING OF A METALLURGICAL FURNACE
ÉLÉMENT DE REFROIDISSEMENT POUR LE REFROIDISSEMENT DU REVÊTEMENT RÉFRACTAIRE D'UN FOUR MÉTALLURGIQUE

(30) Priorität: 08.02.2008 DE 102008008477
(43) Veröffentlichungstag der Anmeldung: 01.12.2010
(73) Patentinhaber: SMS Siemag AG, 40237 Düsseldorf (DE); Schmieden, Hartmut, 47661 Issum (DE)
(72) Erfinder: KÖNIG, Roland, 45472 Mülheim a.d. Ruhr (DE); DEGEL, Rolf, 40878 Ratingen (DE)
(74) Vertreter: Klüppel, Walter
(86) Internationale Anmeldenummer: PCT/DE2009/000078
(87) Internationale Veröffentlichungsnummer: WO 2009/097832

(56) Entgegenhaltungen:
- EP-A- 0 430 740
- DE-B1- 2 620 509
- US-A- 3 849 587
- US-A- 5 785 517

## Beschreibung

Die Erfindung betrifft ein Kühlelement zur Kühlung der feuerfesten Auskleidung eines metallurgischen Ofens.

Aus der EP 887 428 A1 und der DE 10 2004 035 968 A1 sind Kühlelemente bekannt, die aus einer aus Kupfer oder einer Kupferlegierung bestehenden, der feuerfesten Auskleidung eines metallurgischen Ofens, wie eines Schachtofens, zugewandten Platte bestehen, die im Inneren mit Kanälen für die Führung von Kühlmittel versehen ist

Nachteilig ist bei derartigen Kühlelementen, dass die dem Innenraum des Ofens zugewandten Teile vom Kühlmittel, in der Regel Wasser, durchflossen werden und bei Störungen oder Undichtigkeiten Wasser in das Ofeninnere gelangen kann. Dies ist mit erheblichen Gefahren verbunden.

Aus der US 3,849,587 ist ein Kühlelement für metallurgischen Öfen bekannt, das aus einem Kühlstab aus Kupfervollmaterial besteht, der in Ofenwandung angeordnet ist. In dem aus der Ofenwandung heraus reichenden Teil des Kühlstabes ist ein Kühlwasseranschluss vorgesehen.

Der Erfindung liegt die Aufgabe zugrunde, ein Kühlelement zu schaffen, das bei vergleichbar guter Kühlwirkung kein derartiges Gefahrenpotential darstellt.

Gelöst wird diese Aufgabe erfingdungsgemäß durch eine der feuerfesten Auskleidung zugewandte Kühlplatte, eine dazu abgevbinkelte, mit der Kühlplatte zu einem T- oder L-Profil wärmeleitfähig zusammengeschweißte oder gebogene, sich aus der Ofenwanaung neraus erstreckende Wärmeleitplatte, wobei die Kühlplatte und die Wärmeleitplatte aus Vollmaterial bestehen, und einen mit der aus der Ofenwandung herausragenden Wärmeleitplatte fest verbundenen Kühlmittelkanal, der mit einem Kühlmitteleingang und einem Kühlmittelausgang verbunden ist.

Die Kühlplatte, die Wärmeleitplatte und der Kühlmittelkanal bestehen aus hoch wärmeleitfähigem Material, z. B. aus Kupfer oder einer Kupferlegierung, wobei der Kühlmittelkanal vorteilhaft entlang einer Schmalselte der wärmeleitplatte verläuft.

Bedingt durch die hohe Wärmeleitfähigkeit des Kühlelementes wird dem Bereich zwischen feuerfester Auskleidung und dem Stahlblech des Ofengefäßes soviel Wärrne entzogen, dass eine Kühlung des Ofengefäßes von außen, mit Spraywasser oder Kanalkühlung, nicht mehr notwendig ist (trockenes Ofengefäß). Das Kühlelement kann aus gewalzten/geschmiedeten/gegossenen Kupferplatten mit einem feinkörnigen Gefüge für eine gute Wärmeleitfähigkeit bestehen. Zwei solcher Vollmaterial-Kupferplatten sind nach der Erfindung zu einem T-Profil (auch L-Profil) zusammengeschweißt (wärmeleitfähig verbunden) oder gebogen. Das Ende der angeschweißten Kupferplatte wird ebenso mit einem Kupferrohr, als Kühlmittelkanal, verschweißt. Dieses Kupferrohr wird mit Kühlwasser gekühlt und sorgt über die angeschlossenen Kupferplatten für ausreichende Kühlung der in dem Einbau-Bereich befindlichen Ausmauerung des Ofengefäßes.

Die Dimensionen, Anzahl pro Flächeneinheit und Kühlkreislauf sowie die Abstände der aus dem Ofengefäß nach außen ragenden Wärmeleitplatten werden entsprechend der notwendigen Wärmeabfuhr berechnet und festgelegt. Zur Überwachung des Temperatur/Wärmeabfuhrverlaufes werden die Kühlelemente mit entsprechenden Messgeräten ausgerüstet.

Die Kühlelemente können an jeglicher Position des Ofengefäßes (Decke/Seitenwand/ Boden, horizontal als auch vertikal) zwischen Ausmauerung und Gefäßstahlwand/Deckel/Boden eingebaut werden. Vorzugweise werden diese Kühler im unteren/mittleren Bereich der Gefäßseitenwand (flüssiger Bereich Metall/Schlacke sowie Widerlagerbereich bzw. bei DC Ofen auch im Gasbereich) zwischen der Feuerfestauskleidung und dem Stahlblech des Ofengefäßes angeordnet. Die Anordnung der Kühlelemente im Widerlagerbereich der Ausmauerung beeinträchtigt die an der Stelle angeordnete Versteifung des Ofengefäßes nicht. Die Kühlelemente können mit dem Ofengefäß durch Schrauben oder ähnliches verbunden werden. Zwischen den Kühlelementen und der Ausmauerung wird eine wärmeleitfähige Kontaktmasse gestampft.

Die Kühlelemente werden über die außen angeschweißten Kupferrohre mit Kühlwasser beaufschlagt. Die wassergekühlten Teile der Kühlelemente sind außerhalb des Ofengefäßes angeordnet. Im Falle von Wasserleckagen wird somit kein Wasser in den Ofen hineingelangen und den Ofenbetrieb gefährden. Die Kühlelemente sind, zu mehreren in Reihe, zu einem Kühlkreislauf zusammengeschaltet. Die einzelne Positionierung ist jedoch so gewählt, dass bei Ausfall eines Kühlkreislaufes die daneben liegenden Bereiche weiterhin indirekt gekühlt bleiben. Vorzugsweise sollten die Kühlelemente an geschlossene Kühlkreisläufe angeschlossen sein.

Falls bei Umbauten jedoch ein halbgeschlossen oder offenes Kühlsystem vorhanden sein sollte, können die Kühlelemente auch an dieses angeschlossen werden, wenn sich die Qualität des Kühlwassers sowie der Gehalt an Schwebekörpem innerhalb der festgelegten Toleranzen (Qualität) befindet.

Die durch die erfindungsgemäßen Kühlelemente erreichbaren Vorteile lassen sich wie folgt zusammenfassen:

Verbesserung durch Erreichen eines vollkommen trockenen Ofengefäßes. Verbesserte Wärmeabfuhr im Vergleich zu einer Spray-/Rieselkühlung. Einsetzbar auch in Bereichen, wo die statischen Anforderungen an das Ofengefäß erhalten bleiben müssen. Im Vergleich zu anderen Systemen sind nur kleine Öffnungen im Ofengefäß notwendig, was die Stabilität sowie die Zusammengehörigkeit des Unter-/Obergefäßes positiv beeinflusst. Die über die Kühlelemente abgeführte Wärmemenge ist ausreichend, um sowohl die involvierten Bauteile gegen Zerstörung zu schützen als auch die dem Prozess zugewandte Innenseite so herunterzukühlen, dass sich ein Selbstschutz aus erstarrtem, abgekühltem oder reaktionsarmen Produkt bildet.

Vorteile ergeben sich weiterhin auch dann, wenn ein außen trockenes Ofengefäß erreicht werden soll, speziell wenn die Verschmutzung (Schwefel/Staub) enorm hoch ist und Korrosion des Öfengefäßmantels und Kühlwasserausfall durch Blockierung der Pumpen den Ofenbetrieb problematisch gestalten. Die Kühlelemente sind nicht in direkten Kontakt mit dem Prozess bzw. mit dem Produkt (Schlacke/Metall) und lassen sich mit anderen Kupferkühlsystemen, die sich nicht in den statisch wichtigen Bereichen des Ofengefäßes befinden, ohne Probleme kombinieren. Diese Kühlelemente eignen sich besonders an schwer zugänglichen Stellen am Ofengefäß, speziell auch im Bodenerker eines Rechteckgefäßes, wo bisher notgedrungen auf eine offene Spraykühlung zurückgegriffen wurde. Sie sind einsetzbar an AC/DC Reduktionsöfen mit einem rechteckigen sowie runden Ofengefäß. Bei letzterem insbesondere deshalb vorteilhaft, weil es durch die Art, Form und Einbaulage zu keiner Beeinträchtigung der Ofengefäßstatik/Stabilität kommt.

Ausführungsbeispiele für das erfindungsgemäße Kühlelement werden nachfolgend unter Bezug auf die Zeichnungen erläutert.

Es zeigen:
Fig. 1 eine perspektivische Darstellung des Kühlelementes;
Fig. 2 die Anordnung des Kühlelementes in einer Ofenwand.
Fig. 3 die Anordnung in einem Rundofengefäß und
Fig. 4 die Anordnung in einem Rechteckofengefäß in Kombination mit anderen Systemen.

Das Kühlelement besteht aus einer Kühlplatte 1, einer Wärmeleitplatte 2 und einem damit verbundenen Kühlmittelkanal 3. Es besitzt einen Kühlmitteleingang 4 und einen Kühlmittelausgang 5. Um eine höchst mögliche Wärmleitfähigkeit zu erreichen, sind diese Teile alle aus Kupfer oder einer entsprechenden Kupferlegierung.

Die Figur 2 zeigt, dass die Kühlplatte 1 sich direkt zwischen der Außenummantelung eines metallurgischen Gefäßes 6 und der dem Ofeninnenraum zugewandten feuerfesten Auskleidung 7 befindet. Vorzugsweise ist sie in eine wärmeleitfähige Kontaktmasse 8, die durch Stampfen gebildet wurde, eingebettet.

In der Figur 3 ist die Anordnung der Kühlplatten 1 und der Wärmeleitplatten 2 sowie des Kühlmittelkanals 3 am Einbaubeispiel bei einem Rundofengefäß und in Figur 4 bei einem Rechteckofengefäß gezeigt, wobei in der Figur auch noch andere Kühlelementsysteme angedeutet sind.

Die Figuren zeigen deutlich, dass sich die Kühlmittelkanäle außerhalb des Ofengefäßes befinden, so dass hier von einem trockenen Ofengefäß gesprochen werden kann.

## Patentansprüche

1. Kühlelement zur Kühlung der feuerfesten Auskleidung eines metallurgischen Ofens, **gekennzeichnet durch**,
eine der feuerfesten Auskleidung zugewandte Kühlplatte (1), eine dazu abgewinkelte, mit der Kühlplatte (1) zu einem T- oder L-Profil wärmeleitfähige zusammengeschweißte oder gebogene, sich aus der Ofenwandung heraus erstreckende Wärmeleitplatte (2), wobei die Kühlplafte (1) und die Wärmeleitplatte (2) aus Vollmaterial bestehen, und einen mit der aus der Ofenwandung herausragenden Wärmeleitplatte (2) fest verbundenen Kühlmittelkanal (3), der mit einem Kühlmitteleingang (4) und einem Kühlmittelausgang (5) verbunden ist.

2. Kühlelement nach Anspruch 1,
**dadurch gekennzeichnet,**
**dass** die Kühlplatte (1), die Wärmeleitplatte (2) und der Kühlmittelkanal (3) aus hoch wärmeleitfähigem Material, wie Kupfer oder einer Kupferlegierung bestehen.

3. Kühlelement nach einem der vorstehenden Ansprüche,
**dadurch gekennzeichnet,**
**dass** der Kühlmittelkanal (3) entlang einer Schmalseite der Wärmeleitplatte (2) verläuft.

4. Kühlelement nach den vorstehenden Ansprüchen 1-3,
**dadurch gekennzeichnet,**
**dass** es aus gewalzten/geschmiedeten/gegossenen hoch wärmeleitfähigem Material, wie Kupferplatten mit einem feinkömigen Gefüge besteht.

5. Anordnung eines Kühlelementes nach den vorstehenden Ansprüchen in einem metallurgischen Gefäß, das eine Außenummantelurtg und eine dem Gefäßinneren zugewandte feuerfeste Auskleidung aufweist,
**dadurch gekennzeichnet,**
**dass** das Kühlelement in eine zwischen Auskleidung und Außenummantelung eingebrachte wärmeleitfähige Kontaktmasse eingebettet ist.

6. Anordnung eines Kühlelementes nach den vorstehenden Ansprüchen in einem metallurgischen runden/eckigen/ovalen/oder dgl. Ofengefäß.

## Claims

1. Cooling element for cooling the refractory lining of a metallurgical furnace, **characterised by** a cooling plate (1) facing the refractory lining, a heat conduction plate (2), which is angled relative to the cooling plate and is thermally conductively welded together with or bent from the cooling plate (1) to form a T-shaped section or L-shaped section and which extends out from the furnace wall, wherein the cooling plate (1) and the heat conduction plate (2) consist of solid material, and a coolant channel (3) which is fixedly connected with the heat conduction plate (2) projecting out from the furnace wall and which is connected with a coolant inlet (4) and a coolant outlet (5).

2. Cooling element according to claim 1, **characterised in that** the cooling plate (1), the heat conduction plate (2) and the coolant channel (3) consist of highly thermally conductive material such as copper or a copper alloy.

3. Cooling element according to one of the preceding claims, **characterised in that** the coolant channel (3) extends along a narrow side of the heat conduction plate (2).

4. Cooling element according to any one of the preceding claims 1 to 3, **characterised in that** it consists of a rolled/forged/cast highly thermally conductive material such as copper plates with a finely grained structure.

5. Arrangement of a cooling element according to any one of the preceding claims in a metallurgical vessel, which comprises an outer casing and a refractory lining facing the vessel interior, **characterised in that** the cooling element is embedded in a thermally conductive contact material introduced between lining and outer casing.

6. Arrangement of a cooling element according to any one of the preceding claims in a metallurgical round, polygonal, oval or the like furnace vessel.

## Revendications

1. Élément de refroidissement pour le refroidissement du revêtement réfractaire d'un four métallurgique, **caractérisé par** une plaque de refroidissement (1) tournée vers le revêtement réfractaire, une plaque thermoconductrice (2) coudée par rapport à celle-ci, soudée avec la plaque de refroidissement (1) ou cintrée à partir de celle-ci de manière thermoconductrice en formant un profilé en T ou L, s'étendant depuis la paroi du four, de sorte que la plaque de refroidissement (1) et la plaque thermoconductrice (2) sont réalisées en matériau plein, et un canal pour produit de refroidissement (3), fermement relié à la plaque thermoconductrice (2) dépassant hors de la paroi du four et relié à une entrée pour produit de refroidissement (4) et à une sortie pour produit de refroidissement (5).

2. Élément de refroidissement selon la revendication 1,
**caractérisé en ce que** la plaque de refroidissement (1), la plaque thermoconductrice (2) et le canal pour produit de refroidissement (3) sont réalisés en un matériau hautement thermoconducteur, comme du cuivre ou un alliage de cuivre.

3. Élément de refroidissement selon l'une des revendications précédentes,
**caractérisé en ce que** le canal pour produit de refroidissement (3) s'étend le long d'un petit côté de la plaque thermoconductrice (2).

4. Élément de refroidissement selon l'une des revendications précédentes 1 à 3,
**caractérisé en ce qu'**il est constitué en un matériau laminé/forgé/coulé hautement thermoconducteur, comme des plaques de cuivre avec une texture à grain fin.

5. Agencement d'un élément de refroidissement selon les revendications précédentes dans un récipient métallurgique, qui
comprend un habillage extérieur et un revêtement réfractaire tourné vers l'intérieur du récipient,
**caractérisé en ce que** l'élément de refroidissement est noyé dans une masse de contact thermoconductrice introduite entre le revêtement et l'habillage extérieur.

6. Agencement d'un élément de refroidissement selon les revendications précédentes dans un récipient de four métallurgique rond/polygonal/ovale ou similaire.
